# FASCICULE DE BREVET EUROPEEN

(11) **EP 1 715 771 B1**
(45) Date de publication et mention de la délivrance du brevet: **12.11.2008**
(21) Numéro de dépôt: 05701599.2
(22) Date de dépôt: 24.01.2005
(51) Int. Cl.: A44C 5/24, G04B 37/14

(54) **BOITE DE MONTRE INCLUANT UN FERMOIR DE BRACELET**
ARMBANDUHRGEHÄUSE MIT EINER BANDSCHNALLE
WATCH CASE INCLUDING A STRAP CLASP

(30) Priorité: 17.02.2004 CH 240042004
(43) Date de publication de la demande: 02.11.2006
(73) Titulaire: TAG Heuer SA, 2300 La Chaux-de-Fonds (CH)
(72) Inventeur: LOVEGROVE, Ross, London W11 1JN (GB); TURUANI, Pascal, 25500 Les Fins (FR)
(74) Mandataire: P&TS Patents & Technology Surveys SA
(86) Numéro de dépôt international: PCT/EP2005/050297
(87) Numéro de publication internationale: WO 2005/089584

(56) Documents cités:
- CH-A- 156 174
- CH-A- 512 211
- CH-A- 628 787
- DE-A- 4 303 173
- US-A- 4 748 604

## Description

La présente invention concerne une boîte de montre incluant un fermoir de bracelet, en particulier un fermoir déployant pour bracelet souple.

Les montres-bracelets comportent généralement une boîte de montre contenant notamment le mouvement, un bracelet et un fermoir de bracelet permettant d'ouvrir et de fermer le bracelet pour enfiler ou retirer la montre. Le fermoir est le plus souvent disposé à 180° de la boîte le long du bracelet. Il existe de nombreux types de fermoirs pour bracelets souples ou rigides ; on admet cependant que les fermoirs à boucle déployante, qui permettent de varier la longueur du bracelet sans dissocier les deux brins, apportent une sécurité plus importante.

Les fermoirs à boucle déployante comportent généralement plusieurs lames métalliques superposées en position repliée. Si la courbure des lames ne correspond pas au diamètre du poignet, ces fermoirs peuvent être inconfortables. D'autre part, le contact avec du métal aussi bien sur la face supérieure du poignet que sur la face inférieure augmente le risque d'allergies au nickel, par exemple.

On connaît aussi des montres dans lesquelles le fermoir est intégré à la boîte. La boîte comporte dans ce cas plusieurs lames déployantes qui se superposent sur ou sous le boîtier en position repliée. US4748604, US2429950 et le modèle d'utilité DE-U-752757 décrivent des exemples d'un tel fermoir.

CH156174 décrit une autre montre-bracelet combinée avec un fermoir à trois lames. La carrure est montée sur la lame intermédiaire du fermoir tandis que la lame supérieure est conformée en cadre se repliant par-dessus cette carrure. Cette construction est complexe et élargit la montre. Les trois parties du fermoir sont clairement visibles lorsque le fermoir est replié. Lorsque le fermoir est entièrement déplié, le cadran est retourné contre le bas, ce qui risque de rayer la glace contre la surface de la table. Par ailleurs, le cadran est lu à travers une première glace fermant la carrure et une deuxième carrure liée au cadre ; ces deux glaces superposées rendent la lecture peu lisible, augmentent l'épaisseur de la montre et son coût. La longueur du bracelet peut être ajustée et adopter plusieurs positions discrètes définies par des trous pour engager la barrette du bracelet ; un réglage plus fin, en continu, n'est pas possible.
a carrure est fermée par une première glace tandis que la cadre supérieure

La présente invention concerne une amélioration aux boîtes de montre incluant un fermoir déployant.

La présente invention vise en particulier à améliorer les possibilités de réglage personnalisé de la longueur du bracelet souple avec un fermoir.

La présente invention vise également à offrir une construction alternative de boîte de montre incorporant un fermoir.

La présente invention propose donc une boîte de montre comprenant un fermoir déployant pour bracelet souple avantageuse grâce aux caractéristiques suivantes :
une carrure liée à un premier brin du bracelet,
un socle comprenant une première extrémité liée de manière articulée au second brin du bracelet,
une rallonge reliée de manière articulée à la carrure et au socle,
les articulations étant agencées de manière à permettre la superposition de la carrure, de la rallonge et du socle en position repliée, et la juxtaposition de la carrure, de la rallonge et du socle en position déployée,
une came ou un élément de réglage pour maintenir par compression et/ou friction le bracelet contre le socle, cet élément pouvant être basculé, déplacé ou pivoté pour augmenter ou réduire de manière réversible la longueur en position repliée du bracelet.

L'invention part notamment de la constatation nouvelle que les boîtes de montre combinées avec un fermoir de type connu ne permettent pas de régler la longueur du bracelet de manière entièrement satisfaisante. Les moyens de réglage de longueur de bracelet sont souvent peu pratiques, ou nécessitent un bracelet formé avec un profil particulier, coûteux à injecter et impossible à réaliser avec certains matériaux. Souvent, la longueur du bracelet peut uniquement être ajustée en coupant le bracelet, ce qui est irréversible, impossible à effectuer sans outil supplémentaire, et peu approprié à des bracelets textiles ou cuirs par exemple dont l'extrémité tend à s'effilocher s'ils sont coupés. D'autres bracelets peuvent uniquement être ajustés à l'aide d'un outil supplémentaire nécessaire pour retirer une goupille par exemple. Enfin, on connaît aussi des montres avec une boucle déployante près de la carrure et un fermoir séparé, permettant un réglage de longueur, entre les deux extrémités des brins du bracelet opposés à la carrure. Ces montres réduisent considérablement les avantages qui peuvent être attendus des boîtes-fermoirs.

Suivant une variante préférée de la présente invention, le bracelet est constitué d'un seul brin présentant deux extrémités, ayant classiquement la forme d'une bande. Il peut être fabriqué dans un matériau habituellement utilisé pour les bracelets de montre, tel que le cuir, un textile ou encore, de préférence, un matériau extensible, en particulier un élastomère. Selon cette variante préférée, l'une des deux extrémités du bracelet est liée à la carrure de la boîte de montre, tandis que la seconde extrémité est liée au socle.

Avantageusement, l'élément de réglage précité comprend un élément de verrouillage agissant en bloquant ou appuyant sur une portion sélectionnable du bracelet. Il peut ainsi être mis en oeuvre avec n'importe quel type de bracelet, sans exiger un profil particulier du bracelet. Pour autant, ceci n'exclut pas la présence d'un tel profil particulier pour renforcer l'effet de verrouillage, tel qu'un relief en forme de stries, en fonction notamment de la nature du matériau utilisé pour le bracelet, avantageusement dans le cas d'un élastomère.

La gamme de réglage de longueur du bracelet est de préférence importante, par exemple de l'ordre de la longueur de la boîte de montre.

La construction particulière proposée constitue donc une alternative avantageuse aux constructions de l'art antérieur.

La présente invention sera mieux comprise à l'aide des figures annexées qui montrent :
La figure 1 une vue en perspective d'une boîte de montre comprenant un fermoir déployant en position repliée.
La figure 2 une vue en perspective d'une boîte de montre comprenant un fermoir déployant en position partiellement déployée.
La figure 3 une vue en perspective d'une boîte de montre comprenant un fermoir déployant en position intermédiaire.
La figure 4 une vue en perspective partielle agrandie d'une boîte de montre comprenant un fermoir déployant en position intermédiaire, illustrant en particulier les articulations et le mécanisme de verrouillage de la carrure sur le socle.
La figure 5 une autre vue en perspective partielle agrandie d'une boîte de montre comprenant un fermoir déployant en position intermédiaire, illustrant en particulier le mécanisme de verrouillage et l'encoche de passage pour la couronne.
La figure 6 une autre vue en perspective partielle agrandie du socle, illustrant l'élément de réglage en position d'ouverture.
La figure 7 correspond à la vue de la figure 6, l'élément de réglage apparaissant en position de fermeture.

La montre-bracelet de l'invention comporte une carrure 1 dans laquelle est logé un mouvement de montre. Une couronne 10 est liée à une tige de couronne non représentée et permet de mettre le mouvement de montre à l'heure et/ou de régler d'autres fonctions.

Le bracelet 4 de la montre est constitué d'un seul brin dont les deux extrémités 40 et 41 sont fixées à la boîte de montre. L'extrémité 41 est ainsi fixée, par exemple au moyen d'une goupille ressort ou d'autres moyens, à la face supérieure à 6 heures de la carrure 1. L'autre extrémité 40 est fixée à 12 heures sur un socle 3 de fermoir décrit plus bas. Le bracelet est avantageusement moulé ou injecté dans un matériau souple et extensible, par exemple dans un matériau à base de silicone, afin de s'adapter parfaitement au diamètre du poignet du porteur. Un profilage 45 est de préférence prévu sur la face interne du bracelet pour améliorer la respiration de la peau et réduire le glissement.

La boîte de montre comporte en outre une rallonge de fermoir 2. Une extrémité de la rallonge est liée par une première charnière 20 (figure 4) à la face inférieure de la carrure, à 12 heures, tandis que l'autre extrémité de la rallonge est articulée au moyen d'une seconde charnière 21 avec le socle de fermoir 3 à 6 heures. Suivant une variante avantageuse, l'articulation pivotante 20 est une charnière conçue pour être facilement démontée, afin de pouvoir aisément isoler la carrure des autres parties de la montre bracelet. Ceci est particulièrement utile pour pratiquer différentes opérations, notamment pour l'emboîtage du mouvement, du cadran et des aiguilles, ou pour effectuer différents tests, tels que des tests d'étanchéité, ou encore pour faciliter diverses interventions de réparation, le cas échéant. A cet effet, la charnière 20 comporte une barrette amovible 22, visible sur la figure 4.

Dans l'exemple préférentiel illustré, la rallonge est formée d'un cadre (étrier) métallique creux, ce qui permet notamment de réduire le poids de la boîte de montre et de loger le fond de la carrure 1 si ce fond est proéminent. De préférence, comme cela est bien visible en particulier sur la figure 2, la rallonge 2 présente la forme d'un étrier ouvert, dont la base est articulée avec le socle 3 par l'intermédiaire de la charnière 21. Ainsi, cette forme particulière de rallonge facilite de plus le logement de l'extrémité 40 du bracelet sous la carrure 1. Toutefois, une rallonge de fermoir en forme de lame pleine ou formée elle-même d'un matériau élastique peut aussi être envisagée dans le cadre de l'invention. Par ailleurs, il est aussi possible dans le cadre de l'invention d'utiliser des rallonges de fermoir en plusieurs éléments pour augmenter encore l'élongation du fermoir lors de l'ouverture du fermoir, ou pour améliorer le confort d'ouverture. Des fermoirs intégrés à la boîte de type papillon peuvent ainsi être utilisés.

Le socle 3 est destiné à venir en appui contre le poignet lorsque la montre est portée. Le bloc carrure 1 - socle 3 forme de préférence un ensemble d'aspect monolithique lorsque le fermoir est fermé. Dans ce but, le socle 3 et la carrure 1 s'emboîtent l'un contre l'autre sans seuil à la jonction.

Le socle 3 comporte un évidement 30 suffisamment large et profond pour y loger la totalité de la rallonge 2 en position repliée. La rallonge 2 est donc dissimulée entre le socle et la carrure lorsque la montre est portée.

Comme on le voit en particulier sur la figure 3, l'évidement 30 permet également de loger l'extrémité 40 du bracelet 4. La profondeur d'engagement du brin 40 dans l'évidement 30 peut être ajustée pour régler la longueur utile du bracelet en fonction de la taille du poignet. Dans le mode d'exécution illustré, le bracelet 4 est maintenu dans le socle 3 par une came excentrique 34 à deux positions, qui peut pivoter parallèlement à l'axe 3 heures - 9 heures entre une position dans laquelle le bracelet est coincé entre la came 34 et le socle 3, et une position de réglage non illustrée dans laquelle l'interstice entre la came 34 et le socle 3 est suffisant pour faire coulisser le bracelet 4. Le bracelet est ainsi maintenu par compression d'une portion arbitraire d'une de ses faces supérieure ou inférieure, et/ou par friction contre les éléments 3 et 34. Comme déjà mentionné, le bracelet est de préférence fait d'un matériau élastique, en sorte qu'il reprend sa forme lorsque la pression de la came 34 est relâchée.

La came 34 peut de préférence être libérée uniquement lorsque le fermoir 1, 2, 3 est ouvert ; lorsque la montre est fermée, la boîte 1 bloque la rotation de la came, empêchant ainsi un dérèglement accidentel de la longueur du bracelet. La came 34 est de préférence agencée de manière à ne pas être dégagée par pivotement sans une certaine résistance, même quand le fermoir est ouvert, de manière à permettre l'ouverture du fermoir sans risque de dérégler accidentellement la longueur du bracelet. La résistance au pivotement de la came 34 peut par exemple être provoquée par une compression augmentée du bracelet lors de la rotation de la came.

Dans une variante non illustrée, la came 34 ne peut être libérée qu'en agissant sur un organe de commande supplémentaire, par exemple un bouton poussoir, ou en soulevant une des portions du bracelet. La came 34 peut aussi être constituée de plusieurs éléments. La portion visible de la came 34 a de préférence la même forme et le même aspect visuel que l'extrémité 400 du bracelet lié à l'autre face de la boîte, et vient ainsi s'engager entre deux cornes 13 de la carrure.

Suivant une variante préférée, au moins une butée 35 coopère avec la came 34 afin de limiter la rotation de celle-ci autour de son axe. De préférence, l'angle de rotation de la came sera limité à une valeur inférieure à 90°. A titre d'exemple visible sur les figures 6 et 7, au moins une butée 35 est portée par la came 34, faisant saillie à au moins l'une de ses extrémités. Comme on le voit sur la figure 6, lorsque la came 34 est en position d'ouverture, la butée 35, venant en contact avec la portion 37 de la corne 37 du socle, bloque la rotation de la came.Dans cette position, l'extrémité 40 du bracelet peut librement coulisser sous la came. Dans la position de fermeture de la came 34, représentée sur la figure 7, la butée 35 vient en contact avec le rebord extérieur 38 du socle 3, tandis que la came 34 immobilise par compression l'extrémité 40 du bracelet. On notera que l'ouverture maximale de l'angle de rotation de la came peut être ajustée en jouant sur les dimensions de la butée.

La longueur de l'évidement 30 est de préférence maximale, c'est-à-dire qu'elle est égale à la longueur du socle 3 moins une épaisseur du bord de l'évidement. La came 34 est disposée de manière à venir en appui le plus loin possible de l'extrémité de l'évidement la plus proche de l'articulation 21. Cette disposition particulière permet d'augmenter la distance entre la came 34 et le fond de l'évidement près de la charnière 21, et donc de maximiser la gamme de réglage de longueur du bracelet. Le bracelet 4 est engagé sous la rallonge 2 dans le socle 3 ; il est donc éloigné du fond de la carrure 1, qui peut être proéminent selon l'épaisseur du mouvement employé. Ainsi, le fond de la montre/mouvement ne gêne pas pour l'engagement du bracelet.

Par ailleurs, la came 34 est agencée pour exercer une pression assez importante sur toute la largeur du bracelet. De cette manière, le risque de glissement du bracelet hors de l'évidement lorsque seule une faible longueur de bracelet est engagée dans le fermoir peut être minimisé. En répartissant la force de maintien de la came 34 sur toute la largeur du bracelet, on réduit par ailleurs la pression locale et donc le risque de marquer durablement la surface du bracelet. La surface d'appui du socle 3 sur la face inférieure du bracelet est de préférence inférieure à la surface de contact entre la came 34 et la face supérieure du bracelet. Cette disposition particulière permet de maintenir fermement le bracelet grâce à la pression importante sur la face inférieure, tout en minimisant le risque de marquer la face supérieure du bracelet.

Le maintien du bracelet par friction et/ou compression permet d'utiliser la boîte de montre de l'invention avec n'importe quel type de bracelet souple, y compris des bracelets en cuir ou textile dans lesquels il serait difficile de prévoir des rainures ou des nervures de fixation. Des moyens de butée, par exemple des butées coopérant sur la boîte et sur le bracelet, ou un ardillon engagé dans un trou à travers le bracelet, peuvent cependant aussi être employés.

L'extrémité 40 du bracelet 4 est liée au socle de la boîte de montre. La traction de cette extrémité s'exerce donc suivant une droite sensiblement comprise dans le plan principal du socle. Ainsi, le couple de basculement sur la boîte est minimal, et la face inférieure à 12 heures de celle-ci ne risque pas de se soulever même si le bracelet est porté très tendu. L'extrémité 41 du bracelet liée à la boîte est de préférence coudée avec une marche 400, de manière à ce que la force de traction de cette extrémité s'exerce également selon une droite proche du poignet et sensiblement contenue dans le plan principal du socle 3. La face inférieure du bracelet 4 est ainsi la plus proche possible de la peau du poignet sur toute sa longueur, ce qui est plus esthétique, plus confortable et améliore le maintien de la montre même lors de mouvements brusques.

La boîte de montre 1 comporte un dispositif de verrouillage mécanique permettant de verrouiller le fermoir en position repliée. Ledit dispositif de verrouillage mécanique peut, comme dans l'exemple représenté à la figure 4, comprendre deux boutons-poussoirs 11 et 12 capables d'agir sur des éléments déformables élastiquement. Comme on peut le voir sur la figure 4, les boutons-poussoirs 11 et 12 sont placés sur les deux faces latérales de la carrure 1. On voit que le bouton-poussoir 12 permet d'actionner un crochet 120 mobile lié à la carrure 1 et coopérant avec une butée 33 sur le socle (figure 5). Le bouton-poussoir 12 peut être appuyé contre l'action d'un ressort ou d'une lame, non représentés, pour dégager le crochet 120 de la butée et ouvrir ainsi le fermoir. Une disposition similaire mais symétrique se retrouve de l'autre côté de la boîte. Le fermoir peut de préférence uniquement être ouvert en appuyant simultanément sur les deux boutons-poussoirs 11,12 puis en soulevant la carrure 1 par rapport au socle 3. Le crochet mobile 120 comporte avantageusement une face biseautée 121, visible sur la figure 4, permettant de refermer la boîte-fermoir et d'enfoncer le crochet 120 sans devoir appuyer sur le bouton-poussoir 12. Une face biseautée symétrique, non représentée, se retrouve également sur le crochet 11.

La disposition des boutons-poussoirs sur la carrure 1, plutôt que sur le socle 3, permet de les éloigner du poignet et donc de réduire le risque de blessure du porteur. La couronne 10 est accessible même lorsque le fermoir est replié, en sorte qu'il n'est pas nécessaire de l'ouvrir pour régler l'heure. Suivant une variante préférée de l'invention, la couronne 10 est disposée à 9 heures afin qu'en aucune façon elle ne puisse entrer en contact avec le dos de la main de l'utilisateur.

Un verrouillage de la carrure 1 sur la rallonge 2, ou du socle 3 sur la rallonge, est aussi envisageable dans le cadre de l'invention. Le verrouillage du socle sur la carrure illustré a toutefois l'avantage de maintenir l'ensemble de la boîte 1, 2, 3 fermement en position repliée.

Le socle 3 comporte une encoche semi-circulaire 32 placée en regard de la couronne 10 en position repliée. De la même manière, les boutons-poussoirs 11 et 12 reposent de préférence dans des encoches 31 respectivement 36 du socle. Cette disposition particulière permet de disposer la couronne et les boutons-poussoirs 11 et 12 près de la ligne de jonction entre le socle et la carrure, et ainsi de dissimuler partiellement cette ligne, ou en tout cas de la rendre moins visible.

La boîte de montre objet de la présente invention conviendra particulièrement bien aux personnes pratiquant certains sports, tels que le golf en particulier.

## Revendications

1. Boîte de montre comprenant un fermoir déployant pour bracelet souple, ledit fermoir déployant comprenant :
une carrure (1) liée à un premier brin (41) du bracelet (4),
un socle (3) lié au second brin (40) du bracelet (4),
une rallonge (2) liée de manière articulée à la carrure (1) et au socle (3),
les articulations (20, 21) entre la carrure (1) et la rallonge (2) et entre le socle (3) et la rallonge (2) étant agencées de manière à permettre la superposition de la carrure, de la rallonge et du socle en position repliée, et leur juxtaposition en position déployée,
**caractérisée par** un ou des éléments de réglage (34) pour augmenter ou réduire de manière réversible et continue la longueur dudit bracelet mesurée lorsque le fermoir est en position repliée.

2. La boîte de montre de la revendication 1, une longueur ajustable dudit bracelet étant engagée entre le socle (3) et la rallonge (2) en position repliée.

3. La boîte de montre de l'une des revendications 1 à 2, le brin du bracelet dont la longueur est réglable étant lié à ladite boîte sans barrette.

4. La boîte de montre de l'une des revendications 1 à 3, le brin du bracelet dont la longueur est réglable étant maintenu dans ladite boîte par application d'une force perpendiculaire au plan dudit brin.

5. La boîte de montre de l'une des revendications 1 à 4, ledit bracelet étant constitué d'un seul brin, une première extrémité (41) du bracelet étant liée à ladite carrure, et la seconde extrémité (40) du bracelet étant liée audit socle.

6. La boîte de montre de l'une des revendications 1 à 5, la rallonge (2) étant formée d'un étrier métallique ouvert dont la base est articulée avec le socle 3. '

7. La boîte de montre de l'une des revendications 1 à 6, lesdits éléments de réglage (34) étant agencés sur ledit socle (3).

8. La boîte de montre de l'une des revendications 1 à 7, la rallonge (2) étant dissimulée entre le socle (3) et la carrure (1) en position repliée.

9. La boîte de montre de l'une quelconque des revendications 1 à 8, l'ensemble constitué de la carrure (1) et du socle (3) ayant un aspect monolithique.

10. La boîte de montre de l'une des revendications 1 à 9, la seconde extrémité (40) du bracelet (4) étant engagée dans ladite boîte de montre (1, 2, 3) en position repliée.

11. La boîte de montre de la revendication 10, la seconde extrémité (40) du bracelet (4) étant engagée dans le socle (3) en position repliée.

12. La boîte de montre de l'une des revendications 10 à 11, ledit bracelet (4) étant maintenu par compression d'une portion arbitraire de sa surface contre une portion prédéfinie de ladite boîte (1, 2, 3).

13. La boîte de montre de l'une des revendications 1 à 12, lesdits éléments de réglage de longueur comprenant un élément mobile (34) lié à ladite boîte (1, 2, 3) qui vient en appui contre le bracelet (4) en position fermée.

14. La boîte de montre de la revendication 13, l'élément mobile (34) desdits éléments de réglage étant une came excentrique à deux positions.

15. La boîte de montre de la revendication 14, au moins une butée (35) coopérant avec la came (34), afin de limiter l'angle de rotation de ladite came autour de son axe, de préférence à une valeur inférieure à 90°.

16. La boîte de montre de l'une des revendications 1 à 15, lesdits éléments de réglage de longueur étant bloqués lorsque ledit fermoir est replié.

17. La boîte de montre de l'une des revendications 1 à 16, comprenant un dispositif de verrouillage mécanique (11, 12) pour verrouiller le fermoir en position repliée.

18. La boîte de montre de la revendication 17, ledit dispositif de verrouillage mécanique comprenant au moins un bouton-poussoir (11, 12) et au moins un élément déformable élastiquement.

19. La boîte de montre de la revendication 18, ledit au moins un bouton-poussoir (11, 12) étant opérable contre l'action d'un ressort et permettant d'engager ou de dégager des éléments d'accrochage (120, 33) liés à la carrure (1) et au socle (3).

20. La boîte de montre de l'une des revendications 18 ou 19, comportant deux boutons-poussoirs (11, 12) de chaque côté de ladite boîte.

21. La boîte de montre de la revendication 20, lesdits boutons-poussoirs (11, 12) étant liés à la carrure (1)

22. La boîte de montre de l'une des revendications 1 à 21, dans laquelle la face supérieure du socle (3) comporte un évidement (30) pour loger ladite rallonge (2) en position repliée.

23. La boîte de montre de l'une des revendications 1 à 22, dans laquelle la face supérieure du socle (3) comporte un évidement (30) pour loger ladite second extrémité du bracelet (40) en position repliée, la gamme de réglage dudit bracelet pouvant être sensiblement égale à la longueur dudit évidement.

24. La boîte de montre de l'une des revendications 1 à 23, comportant dans l'ordre la superposition suivante de pièces en position repliée :
1) socle (3)
2) extrémité (40) du bracelet (4)
3) rallonge (2)
4) carrure (1).

25. La boîte de montre de l'une des revendications 1 à 24, la carrure (1) comportant une couronne (10) à 9 heures de préférence, le socle (3) comportant une encoche (32) en regard de ladite couronne lorsque le fermoir est replié.

26. La boîte de montre de l'une des revendications 18 à 25, le socle (3) comportant au moins une encoche (31,36) pour au moins un dit bouton-poussoir lorsque le fermoir est replié.

27. La boîte de montre de l'une des revendications 1 à 26, la traction des deux extrémités (40, 41) du bracelet (4) étant exercée le long de deux droites contenues sensiblement dans le plan principal dudit socle.

28. La boîte de montre de l'une des revendications 1 à 27, ledit bracelet étant fait d'un matériau extensible.

## Claims

1. Watch case comprising a deployment clasp for a flexible strap, said deployment clasp comprising:
a middle (1) connected to a first part (41) of the strap (4),
a base plate (3) connected to the second part (40) of the strap (4),
an extension piece (2) articulated to the middle (1) and to the base plate (3),
wherein the joints (20, 21) between the middle (1) and the extension piece (2) and between the base plate (3) and the extension piece (2) are arranged such that the middle, the extension piece and the base plate are superposed in the folded-up position and juxtaposed in the deployed position,
**characterized by** one or more adjustment elements (34) for reversibly and continuously increasing or reducing the length of said strap as measured when the clasp is in the folded-up position.

2. Watch case according to Claim 1, wherein a variable length of said strap is inserted between the base plate (3) and the extension piece (2) in the folded-up position.

3. Watch case according to either of Claims 1 and 2, wherein the part of the strap with adjustable length is joined to said case without a bar.

4. Watch case according to one of Claims 1 to 3, wherein the part of the strap with adjustable length is held in said case by the application of a force perpendicular to the plane of said part.

5. Watch case according to one of Claims 1 to 4, wherein said strap consists of a single part, a first end (41) of the strap is joined to said middle and the second end (40) of the strap is joined to said base plate.

6. Watch case according to one of Claims 1 to 5, wherein the extension piece (2) is formed from an open metallic stirrup, the base of which is articulated to the base plate (3).

7. Watch case according to one of Claims 1 to 6, wherein said adjustment elements (34) are arranged on said base plate (3).

8. Watch case according to one of Claims 1 to 7, wherein the extension piece (2) is concealed between the base plate (3) and the middle (1) in the folded-up position.

9. Watch case according to any one of Claims 1 to 8, wherein the assembly of middle (1) and base plate (3) has an integral appearance.

10. Watch case according to one of Claims 1 to 9, wherein the second end (40) of the strap (4) is inserted into said watch case (1, 2, 3) in the folded-up position.

11. Watch case according to Claim 10, wherein the second end (40) of the strap (4) is inserted into the base plate (3) in the folded-up position.

12. Watch case according to either of Claims 10 and 11, wherein said strap (4) is held by compression of an arbitrary portion of its surface against a predefined portion of said case (1, 2, 3).

13. Watch case according to one of Claims 1 to 12, wherein said length adjustment elements comprise a movable element (34) joined to said case (1, 2, 3) which is pressed against the strap (4) in the closed position.

14. Watch case according to Claim 13, wherein the movable element (34) of said adjustment elements is a two-position eccentric cam.

15. Watch case according to Claim 14, wherein at least one stop (35) engages with the cam (34) in order to limit the angle of rotation of said cam about its axis, preferably to less than 90°.

16. Watch case according to one of Claims 1 to 15, wherein said length adjustment elements are immobilized when said clasp is folded up.

17. Watch case according to one of Claims 1 to 16, which comprises a mechanical locking device (11, 12) for locking the clasp in the folded-up position.

18. Watch case according to Claim 17, wherein said mechanical locking device comprises at least one push button (11, 12) and at least one elastically deformable element.

19. Watch case according to Claim 18, wherein said at least one push button (11, 12) can be operated counter to the action of a spring and allows coupling elements (120, 33) joined to the middle (1) and the base plate (3) to be inserted or removed.

20. Watch case according to either of Claims 18 and 19, which has two push buttons (11, 12), one on either side of said case.

21. Watch case according to Claim 20, wherein said push buttons (11, 12) are joined to the middle (1).

22. Watch case according to one of Claims 1 to 21, in which the upper face of the base plate (3) has a recess (30) in which said extension piece (2) is housed in the folded-up position.

23. Watch case according to one of Claims 1 to 22, in which the upper face of the base plate (3) has a recess (30) in which said second end (40) of the strap is housed in the folded-up position, wherein the adjustment range of said strap can be approximately the same as the length of said recess.

24. Watch case according to one of Claims 1 to 23, wherein, in the folded-up position, the parts are in the following order of superposition:
1) base plate (3),
2) end (40) of the strap (4),
3) extension piece (2),
4) middle (1).

25. Watch case according to one of Claims 1 to 24, wherein the middle (1) has a crown (10), preferably in the 9 o'clock position, the base plate (3) having a notch (32) adjacent to said crown when the clasp is folded up.

26. Watch case according to one of Claims 18 to 25, wherein the base plate (3) has at least one notch (31, 36) for at least one said push button when the clasp is folded up.

27. Watch case according to one of Claims 1 to 26, wherein the two ends (40, 41) of the strap (4) are pulled along two straight lines approximately in the main plane of said base plate.

28. Watch case according to one of Claims 1 to 27, wherein said strap is made of an extendable material.

## Patentansprüche

1. Uhrengehäuse umfassend einen ausklappbarer Verschluss für einen flexiblen Streifen, besagter ausklappbarer Verschluss umfassend:
eine Mitte (1) verbunden mit einem ersten Teil (41) des besagten Streifens (4),
eine Grundplatte (3) verbunden mit einem zweiten Teil (40) des Streifens (4),
ein Ausdehnungsteil (2) beweglich an die Mitte (1) und an die Grundplatte (3) befestigt,
wobei die Verbindungen (20, 21) zwischen der Mitte (1) und dem Ausdehnungsteil (2) und zwischen der Grundplatte (3) und dem Ausdehnungsteil (2) derart angeordnet sind, dass die Mitte, das Ausdehnungsteil und die Grundplatte in zusammengefalteter Position übereinander liegen, in ausgeklappter Position nebeneinander liegen,
**gekennzeichnet durch** ein oder mehrere Anpassungselemente (34) um die Länge des besagten Streifens, wie sie gemessen wird, wenn der Verschluss in der zusammengefalteter Position ist, reversibel und kontinuierlich zu erhöhen oder zu verringern.

2. Uhrengehäuse gemäss Anspruch 1, in welchem eine variable Länge des besagten Streifens zwischen der Grundplatte (3) und den Ausdehnungsteil (2) in zusammengefalteter Position eingefügt wird.

3. Uhrengehäuse gemäss entweder dem Anspruch 1 oder 2, in welchem der Teil des Streifens mit anpassbarer Länge an das Gehäuse ohne Stange gebunden wird.

4. Uhrengehäuse gemäss einem der Ansprüche 1 bis 3, in welchem der Teil des Streifens mit anpassbarer Länge durch die Anwendung einer Kraft senkrecht zu der Ebene vom besagten Teil gehalten wird.

5. Uhrengehäuse gemäss einem der Ansprüche 1 bis 4, in welchem besagter Streifen aus einem einzigen Teil besteht, ein erstes Ende des Streifens (41) ist an besagte Mitte befestigt, und das zweite Ende (40) des Streifens ist an besagte Grundplatte befestigt.

6. Uhrengehäuse gemäss einem der Ansprüche 1 bis 5, in welchem die Ausdehnungsplatte (2) aus einem offenen metallischem Bügel geformt ist, dessen Basis an die Grundplatte (3) beweglich befestigt ist.

7. Uhrengehäuse gemäss einem der Ansprüche 1 bis 6, in welchem besagte Anpassungselemente (34) auf der Grundplatte (3) angeordnet sind.

8. Uhrengehäuse gemäss einem der Ansprüche 1 bis 7, in welchem die Ausdehnungsplatte (2) zwischen der Grundplatte und der Mitte (1) in zusammengefalteter Position verborgen ist.

9. Uhrengehäuse gemäss einem der Ansprüche 1 bis 8, in welchem der Zusammenbau der Mitte (1) und der Grundplatte (3) eine integrale Erscheinung hat.

10. Uhrengehäuse gemäss einem der Ansprüche 1 bis 9, in welchem das zweite Ende (40) des Streifens (4) in besagtes Uhrengehäuse (1, 2, 3) in zusammengefalteter Position eingefügt ist.

11. Uhrengehäuse gemäss Anspruch 10, in welchem das zweite Ende (40) des Streifens (4) in die Grundplatte (3) in zusammengefalteter Position eingefügt ist.

12. Uhrengehäuse gemäss entweder dem Anspruch 10 oder 11, in welchem besagter Streifen (4) durch Kompression einer beliebigen Stelle seiner Oberfläche gegen einen vordefinierte Teil von besagtem Gehäuse (1, 2, 3) gehalten wird.

13. Uhrengehäuse gemäss einem der Ansprüche 1 bis 12, in welchem besagtes Längenanpassungselement ein bewegliches Element (34), das an das Gehäuse (1, 2, 3) befestigt ist, umfasst, welches gegen den Streifen (4) in geschlossener Position gepresst wird.

14. Uhrengehäuse gemäss Anspruch 13, in welchem das bewegliche Element (34) von besagtem Anpassungselement ein eckzentrischer Nocken mit zwei Positionen ist.

15. Uhrengehäuse gemäss Anspruch 14, in welchem mindestens ein Stopp (35) mit dem Nocken (34) zusammenarbeitet, um den Rotationswinkel von besagtem Nocken auf seiner Achse auf vorzugsweise weniger als 90° zu begrenzen.

16. Uhrengehäuse gemäss einem der Ansprüche 1 bis 15, in welchem besagte Längenanpassungsmittel nicht beweglich sind, wenn der Verschluss zusammengefaltet ist.

17. Uhrengehäuse gemäss einem der Ansprüche 1 bis 16, welches eine mechanische Verschlussvorrichtung (11, 12) umfasst, um den Verschluss in zusammengefalteter Position zu verriegeln.

18. Uhrengehäuse gemäss Anspruch 17, in welchem besagte mechanische Verschlussvorrichtung mindestens einen Druckknopf (11, 12) und mindestens ein elastisch deformierbares Element umfasst.

19. Uhrengehäuse gemäss Anspruch 18, in welchem mindestens ein Druckknopf (11, 12) in einer Gegenrichtung zu der Aktion einer Feder betrieben werden kann, und welcher es erlaubt, Kupplungselemente (120, 33), die an der Mitte (1) und der Grundplatte befestigt sind, einzufügen oder zu entfernen.

20. Uhrengehäuse gemäss entweder dem Anspruch 18 oder 19, welches zwei Druckknöpfe (11, 12) jeder auf einer Seite hat.

21. Uhrengehäuse gemäss Anspruch 20, in welchem besagte Druckknöpfe (11, 12) an der Mitte (1) befestigt sind.

22. Uhrengehäuse gemäss einem der Ansprüche 1 bis 21, in welchem die Oberseite der Grundplatte (3) eine Aussparung (30) hat, in welcher sich besagtes Ausdehnungsteil (2) in zusammengefalteter Position befindet.

23. Uhrengehäuse gemäss einem der Ansprüche 1 bis 22, in welchem die Oberseite der Grundplatte (3) eine Aussparung (30) hat, in welcher besagtes zweite Ende (40) des Streifens in zusammengefalteter Position gelagert ist, wobei die Anpassungsbreite des besagten Streifens ungefähr dieselbe als die Länge der besagten Aussparung haben kann.

24. Uhrengehäuse gemäss einem der Ansprüche 1 bis 23, in welchem die Teile in zusammengefalteter Position in folgender Reihenfolge übereinander liegen:
1) Grundplatte (3),
2) Ende (40) des Streifens (4),
3) Ausdehnungsteil (2),
4) Mitte (1).

25. Uhrengehäuse gemäss einem der Ansprüche 1 bis 24, in welchem die Mitte (1) eine Krone, vorzugsweise in der 9-Uhrposition, hat, wobei die Grundplatte (3) eine Einkerbung (32) in der Nähe von besagter Krone hat, wenn der Verschluss zusammengefaltet ist.

26. Uhrengehäuse gemäss einem der Ansprüche 18 bis 25, in welchem die Grundplatte (3) mindestens eine Einkerbung (31, 36) für mindestens einen besagtem Druckknopf hat, wenn der Verschluss zusammengefaltet ist.

27. Uhrengehäuse gemäss einem der Ansprüche 1 bis 26, in welchem die Enden (40, 41) des Streifens (4) entlang zwei graden Linien ungefähr in der Hauptebene der besagten Grundplatte gezogen werden.

28. Uhrengehäuse gemäss einem der Ansprüche 1 bis 27, in welchem der Streifen aus einem elastischen Material hergestellt ist.
